# EUROPÄISCHE PATENTSCHRIFT

(11) **EP 3 513 124 B1**
(45) Veröffentlichungstag und Bekanntmachung des Hinweises auf die Patenterteilung: **04.05.2022**
(21) Anmeldenummer: 17762130.7
(22) Anmeldetag: 07.09.2017
(51) Int. Cl.: F24C 7/08, H01H 3/08

(54) **VORRICHTUNG ZUR BEDIENUNG EINES KÜCHENEINBAUGERÄTES**
DEVICE FOR OPERATING A FITTED KITCHEN APPLIANCE
DISPOSITIF DE COMMANDE D'UN USTENSILE DE CUISINE INTÉGRÉ

(30) Priorität: 16.09.2016 DE 102016217724
(43) Veröffentlichungstag der Anmeldung: 24.07.2019
(73) Patentinhaber: Bruckbauer, Wilhelm, 83115 Neubeuern (DE)
(72) Erfinder: SCHMÖLLER, Anton, 6330 Kufstein (AT); KÖNNEKER, Walter, 83022 Rosenheim (DE)
(74) Vertreter: Rau, Schneck & Hübner Patentanwälte Rechtsanwälte PartGmbB
(86) Internationale Anmeldenummer: PCT/EP2017/072478
(87) Internationale Veröffentlichungsnummer: WO 2018/050542

(56) Entgegenhaltungen:
- EP-A2- 1 775 650
- EP-A2- 2 214 187
- DE-B3- 10 304 985

## Beschreibung

Die Erfindung betrifft eine Vorrichtung zur Bedienung eines Kücheneinbaugerätes, insbesondere ein Bedienelement, insbesondere in Form eines Drehknebels. Außerdem betrifft die Erfindung eine Kochfeld-Vorrichtung mit einer derartigen Bedienvorrichtung und mindestens einem Kochfeld. Schließlich betrifft die Erfindung ein Kochfeld-Abzugs-System mit einer derartigen Bedienvorrichtung.

Kochfelder werden üblicherweise über berührungsempfindliche Steuerungen (sogenannte Touch-Felder) oder mittels Bedienknebel bedient. Entsprechende Kochfeld-Systeme sind beispielsweise aus der DE 10 2009 025 038 A1 und der EP 1 944 553 B1 bekannt. Ein Bedienknebel zur Bedienung eines Kochfeldes ist aus der DE 20 2009 009 727 U1 bekannt. Bedienvorrichtungen für Elektrogeräte sind ferner bekannt aus der EP 1 775 650 A2, der EP 2 214 187 A2 und der DE 103 04 985 B3.

Es ist eine Aufgabe der vorliegenden Erfindung, eine Vorrichtung zur Bedienung eines Kücheneinbaugerätes, insbesondere ein Bedienelement, insbesondere in Form eines Drehknebels, zu verbessern.

Diese Aufgabe wird durch eine Vorrichtung gemäß Anspruch 1 gelöst. Hierbei handelt es sich insbesondere um ein Bedienelement, insbesondere um einen sogenannten Drehknebel.

Der Kern der Erfindung besteht darin, die Vorrichtung zur Bedienung des Kücheneinbaugerätes mit einem Zentralstück, einem auf dem Zentralstück verdrehbar gelagerten Bedienelement, mindestens einem Positionssensor, welcher zur Erfassung einer Verdrehposition des Bedienelement ausgebildet ist und mindestens einem berührungs- und/oder druckempfindlichen Sensor auszubilden.

Hierdurch ist es möglich, die Funktionalität der Vorrichtung zu verbessern, insbesondere zu erweitern.

Die Vorrichtung ist insbesondere mechanisch betätigbar. Sie weist außerdem eine Touch-Funktionalität auf.

Bei der Vorrichtung handelt es sich insbesondere um ein separates Bauteil, welches mit dem zu bedienenden Kücheneinbaugerät, insbesondere mit einem Kochfeld oder einem Dunstabzug, verbunden werden kann. Die Vorrichtung ist insbesondere als separates Einbaumodul, insbesondere zum Einbau in eine Front eines Küchenschrankes oder in eine Küchenarbeitsplatte, ausgebildet. Ihre Anordnung relativ zu dem zu bedienenden Kücheneinbaugerät ist somit flexibel wählbar.

Erfindungsgemäß umfasst die Vorrichtung ein in einer Möbelfront anzuordnendes Zentralstück. Das Zentralstück wird durch eine Einbaudose mit einem Installationsaufnahmeraum gebildet. Es weist vorzugsweise einen Außengewindestegabschnitt auf. Dies führt zu einer besonders einfachen und flexiblen Anordnung des Zentralstücks in einer Möbelfront oder einer Küchenarbeitsplatte.

Das Zentralstück ist vorzugsweise zumindest bereichsweise aus Kunststoff hergestellt. Es ist insbesondere aus einem elektrisch isolierenden Material hergestellt. Es ist insbesondere formstabil ausgebildet.

Das Zentralstück kann in oder an einem Möbelstück angeordnet sein. Es kann insbesondere ein Durchführ- und/oder Fixiermittel zur Anordnung der Bedienvorrichtung an einem Möbelstück bilden.

Es kann beispielsweise in einer Küchenarbeitsplatte angeordnet sein. Das Zentralstück durchdringt Kochfeldebene und ragt nach oben über die Kochfeldebene hinaus. Das Zentralstück kann alternativ an der Möbelfront angeordnet sein. Das Zentralstück durchdringt die Möbelfront und ragt nach außen über die Möbelfront hinaus.

Das Zentralstück weist einen Lagersitz zur verdrehbaren Lagerung des Bedienelementes auf. Dabei ist der Lagersitz an dem der Kochfeldebene oder der Möbelfront überstehenden Bereich des Zentralstückes angeordnet. Das Bedienelement kann in dem Lagersitz des Zentralstückes gelagert sein. Vorteilhaft wird dadurch erreicht, dass das Bedienelement sicher an dem Zentralstück angebracht ist.

Das Zentralstück kann eine Längsachse aufweisen. Vorzugsweise ist das Zentralstück im Wesentlichen rotationssymmetrisch zu der Längsachse ausgebildet. Das Bedienelement kann ausschließlich um die Längsachse drehbar und/oder entlang der Längsachse verschiebbar auf dem Zentralstück gelagert sein.

Vorzugsweise ist das Bedienelement derart auf dem Zentralstück gelagert, dass es gegen Verschiebungen quer zur Drehachse gesichert ist. Es kann insbesondere maximal einen einzigen translatorischen Freiheitsgrad, insbesondere in Richtung der Drehachse, aufweisen. Es kann zusätzlich hierzu insbesondere einen rotarischen Freiheitsgrad aufweisen.

Vorzugsweise ist das Bedienelement berührungslos zu der Kochfeldebene und/oder zu der Möbelfront angeordnet. Zwischen der Kochfeldebene und/oder der Möbelfront und dem Bedienelement kann ein Dichtelement angeordnet sein.

Der mindestens eine Positionssensor ist vorzugsweise in dem Zentralstück angeordnet. Das Zentralstück ist vorzugsweise fest, insbesondere drehfest mit dem Kücheneinbaugerät verbunden. Vorteilhaft wird durch die Anordnung des Positinossensors in dem Zentralstück erreicht, dass eine Signalanbindung besonders einfach erfolgen kann.

Erfindungsgemäß dient der mindestens eine Positionssensor zur Erfassung einer Verdrehposition eines verdrehbar gelagerten Bedienelements, insbesondere in Form eines Drehrings, welcher auch als Knebelring bezeichnet wird.

Als Positionssensor dient insbesondere ein magnetischer Sensor, insbesondere ein Hallsensor. Es können insbesondere mehrere derartige Sensoren vorgesehen sein. Die mit den Hallsensoren zusammenwirkenden Magnete sind insbesondere im verdrehbar gelagerten Bedienelement angeordnet. Die eigentlichen Hallsensoren sind insbesondere in einem Zentralstück der Bedienvorrichtung angeordnet. Die Hallsensoren können gekapselt und/oder vergossen angeordnet sein. Sie können insbesondere auf einer Leiterplatte angeordnet sein.

Erfindungsgemäß ist das Bedienelement ringförmig ausgebildet. Das ringförmig ausgebildete Bedienelement kann konzentrisch zu der Längsachse angeordnet sein. Vorteilhaft würd dadurch erreicht, dass ein Frontbereich des Zentralstücks von dem Bedienelement unverdeckt bleibt.

Erfindungsgemäß steht der mindestens eine berührungs- und/oder druckempfindliche Sensor mit einem Bedienfeld in Signalverbindung, welches von dem Bedienelement umfangsseitig umgeben ist. Das Bedienfeld ist als Touchscreen (berührungsempfindlicher Bildschirm), insbesondere als Touchscreen mit TFT-Display, ausgebildet. Hierdurch lässt sich eine komplexere Funktionalität erreichen. Vorzugsweise ist der mindestens eine berührungs- und/oder druckempfindliche Sensor in dem Zentralstück angeordnet und/oder drehfest mit diesem verbunden. Vorzugsweise ist auch das Bedienfeld in dem Zentralstück angeordnet und/oder drehfest mit diesem verbunden. Vorteilhaft wird dadurch erreicht, dass eine Verdrehung des Bedienelementes gegenüber dem Bedienfeld und/oder gegenüber dem mindestens einen berührungs- und/oder druckempfindlichen Sensor gewährleistet wird.

Der berührungsempfindliche Sensor lässt sich insbesondere durch Berührung mit einem Finger bedienen. Es kann auch vorgesehen sein, zur Bedienung des Bedienfeldes ein spezielles Eingabe-Element, beispielsweise in Form eines Eingabestiftes, vorzusehen. Hierdurch kann beispielsweise die Betriebssicherheit erhöht werden. Es ist insbesondere möglich, eine unerwünschte, versehentliche Bedienung der Vorrichtung durch Berührung des Bedienfeldes zu verhindern.

Alternative oder zusätzliche Maßnahmen zur Sicherung der Vorrichtung gegen ein unerwünschtes versehentliches Bedienen sind ebenso möglich. Mittels des berührungsempfindlichen Sensors lassen sich im Wesentlichen beliebige Funktionen der Kochfelder und/oder des Dunstabzugs steuern. Auch weitere Funktionalitäten wie die Bedienung eines Timers, einer Beleuchtung, eines Radios oder anderer steuerbarer Geräte ist möglich.

Das Bedienelement ist am Zentralstück angeordnet. Gemäß einem Aspekt der Erfindung ist das verdrehbar gelagerte Bedienelement vom Zentralstück abnehmbar, insbesondere werkzeuglos abnehmbar. Dies erleichtert die Reinigung des Bedienelements. Eine Abnehmbarkeit des Bedienelements kann auch als Kindersicherung dienen.

Bei einer Abnahme des Bedienelements vom Zentralstück kann letzteres im Möbelstück verbleiben. Das Zentralstück weist insbesondere eine zum Bedienelement hin geschlossene Oberfläche auf.

Erfindungsgemäß ist von dem Zentralstück ein Installationsaufnahmeraum umschlossen. Dieser dient insbesondere zur Aufnahme elektrischer, insbesondere elektronischer Komponenten.

Im Aufnahmeraum kann vorzugsweise eine Steuerung, insbesondere elektronische Bestandteile einer Steuerungseinrichtung, beispielsweise eine Leiterplatte, angeordnet sein. Die Leiterplatte kann austauschbar sein. Hierdurch kann die Flexibilität der Bedienvorrichtung weiter erhöht werden. Es ist insbesondere möglich, eine standardisierte Bedienvorrichtung zur Bedienung unterschiedlicher Kücheneinbaugeräte bereitzustellen. Hierbei kann die im Aufnahmeraum angeordnete Steuerungseinrichtung, insbesondere die Leiterplatte, in Abhängigkeit von den Eigenschaften des zu bedienenden Kücheneinbaugerätes ausgewählt werden.

Der Installationsaufnahmeraum kann insbesondere flüssigkeitsdicht nach außen abgeschlossen sein. Hierdurch werden die elektronischen Bauteile im Inneren des Aufnahmeraums besonders zuverlässig geschützt.

Gemäß einem weiteren Aspekt der Erfindung umfasst die Vorrichtung eine Schnittstellen-Einrichtung zur signalübertragenden Verbindung mit dem zu bedienenden Kücheneinbaugerät, insbesondere zur signalübertragenden Verbindung mit einem Kochfeld und/oder einer Dunstabzugsvorrichtung.

Die Schnittstellen-Einrichtung kann eine oder mehrere Schnittstellen aufweisen. Hierbei handelt es sich vorzugsweise um standardisierte Schnittstellen. Es kann sich beispielsweise um RJ-Steckverbindungen, insbesondere um RJ45-Steckverbindungen, oder um eine oder mehrere Randkartensteckverbindungen handeln.

Gemäß einem weiteren Aspekt der Erfindung umfasst die Bedienvorrichtung eine Anzeige-Einrichtung zur Anzeige mindestens eines Betriebsparameters zur Bedienung des Kücheneinbaugerätes. Die Anzeige-Einrichtung kann insbesondere eine oder mehrere Anzeigeelemente umfassen. Sie kann insbesondere mehrere Anzeige-Segmente und/oder Anzeige-Punkte umfassen. Sie kann insbesondere eine oder mehrere Sieben-Segmentanzeigen umfassen.

Mittels der Anzeige-Einrichtung ist beispielsweise ein Steuerparameter zur Steuerung des Kücheneinbaugerätes und/oder ein mittels eines Sensors erfasster Betriebsparameter, insbesondere ein Betriebszustand, beispielsweise die aktuelle Temperatur einer Herdplatte, anzeigbar. Die Anzeige-Einrichtung kann auch zur Anzeige einer Uhrzeit, eines Timers oder anderer Informationen dienen.

Eine weitere Aufgabe der Erfindung besteht darin, eine Kochfeld-Vorrichtung zu verbessern.

Diese Aufgabe wird durch eine Kochfeld-Vorrichtung mit mindestens einem Kochfeld und einer Bedienvorrichtung gemäß der vorhergehenden Beschreibung gelöst.

Die Vorteile ergeben sich aus denen der Bedienvorrichtung.

Das Kochfeld und die Bedienvorrichtung sind insbesondere als separate Bauteile ausgebildet. Das zu bedienende Kochfeld kann insbesondere über die vorhergehend genannte Schnittstellen-Einrichtung mit der Bedienvorrichtung in Signalverbindung gebracht werden. Das Kochfeld und die Bedienvorrichtung können insbesondere als separate Module ausgebildet sein.

Die Bedienvorrichtung ist vorzugsweise mit einer Auswahl unterschiedlicher Kochfelder kombinierbar.

Gemäß einer Alternative kann die Bedienvorrichtung auch in das Kochfeld integriert sein. Die Kochfeld-Vorrichtung bildet in diesem Fall eine Montageeinheit.

Eine weitere Aufgabe der Erfindung besteht darin, ein Kochfeld-Abzugs-System zu verbessern. Diese Aufgabe wird durch ein Kochfeld-Abzugs-System mit einem Kücheneinbaugerät und einer Bedienvorrichtung gemäß der vorhergehenden Beschreibung gelöst.

Das Kücheneinbaugerät umfasst mindestens ein Kochfeld und/oder mindestens eine Abzugseinrichtung zum Abzug von Kochdünsten. Bei der Abzugseinrichtung handelt es sich vorzugsweise um einen Muldenlüfter, das heißt um eine Dunstabzugseinrichtung zum Abzug von Kochdünsten nach unten. Derartige Abzugseinrichtungen werden auch als Downdraft-Abzüge bezeichnet.

Gemäß einem Aspekt der Erfindung weist das Kochfeld-Abzugs-System einen modularen Aufbau auf. Hierunter sei verstanden, dass unterschiedliche Module, insbesondere unterschiedliche Kochfelder und/oder Abzugseinrichtungen, im Wesentlichen frei mit einer oder mehreren Bedien-Vorrichtungen kombiniert werden können.

Gemäß einem weiteren Aspekt der Erfindung werden die Kochfelder und/oder Abzugseinrichtungen automatisch von den Bedien-Vorrichtungen erkannt. Die Bedien-Vorrichtungen konfigurieren sich insbesondere automatisch. Alternativ hierzu kann vorgesehen sein, die Steuer-Einrichtung, welche zur Bedienung eines ausgewählten Kücheneinbaugerätes benötigt wird, in Abhängigkeit von diesem auszuwählen. Sie kann insbesondere im Zentralstück der Bedien-Vorrichtung angeordnet werden. Sie kann auch als separates Modul bereitgestellt werden.

Gemäß einem weiteren Aspekt der Erfindung ist das mindestens eine Kochfeld austauschbar. Es ist insbesondere frei auswählbar aus unterschiedlichen Alternativen. Für das Kochfeld kommen insbesondere sämtliche denkbaren Alternativen in Betracht.

Gemäß einem weiteren Aspekt der Erfindung umfasst das Kochfeld-Abzugs-System eine Mehrzahl von Kochfeldern und eine oder mehrere Abzugseinrichtungen zum Abzug von Kochdünsten, wobei jeweils eine der Vorrichtungen zur Bedienung des Kücheneinbaugerätes mit jeweils einem der Kochfelder und/oder mindestens einer Abzugseinrichtung zum Abzug von Kochdünsten in Signalverbindung steht.

Weitere Vorteile und Details der Erfindung ergeben sich aus der Beschreibung von Ausführungsbeispielen anhand der Figuren. Es zeigen:
- Fig. 1: eine schematische Darstellung eines Kochfeld-Abzug-Systems mit zwei Kochfeldern und einer Dunstabzugseinrichtung in Form eines Muldenlüfters,
- Fig. 2: eine schematische Darstellung zur Erläuterung der Anordnung eines Bedienknebels zur Bedienung des Kochfeld-Abzug-Systems gemäß Fig. 1 in einer Frontblende eines Küchenschranks,
- Fig. 3: eine Schnittdarstellung durch einen Bedienknebel gemäß Fig. 2, und
- Fig. 4: eine Ausschnittsvergrößerung des Bereichs IV aus Fig. 3.

Im Folgenden werden zunächst die allgemeinen Bestandteile eines Kochfeld-Abzug-Systems 1 beschrieben. Das Kochfeld-Abzug-System 1 umfasst mindestens ein Kochfeld 2. Bei dem in der Fig. 1 exemplarisch dargestellten Kochfeld-Abzug-System 1 sind zwei Kochfelder 2 vorgesehen.

Bei den Kochfeldern 2 kann es sich im Wesentlichen um beliebige Kochfelder handeln. Es kann sich insbesondere um Induktions-Kochfelder, Gas-Kochfelder, Tepan Yaki-Kochfelder, Kochfelder für einen Wok, elektrische Kochfelder oder Warmhalteplatten, Grills oder andere Kochfelder handeln.

Bei der in der Fig. 1 exemplarisch dargestellten Alternative sind zur Bedienung der Kochfelder 2 jeweils Bedienknebel 3 vorgesehen. Eine Bedienung mittels berührungsempfindlicher Sensoren, welche insbesondere in die Kochfelder 2 integriert sein können, ist ebenso möglich. Auch eine Bedienung über ein separates Bedienmodul ist denkbar. In diesem Fall können die Kochfelder 2 nicht-autark, d. h. ohne eigene Steuerungs-Elektronik, ausgebildet sein. Hierdurch kann der Aufbau der Kochfelder 2 vereinfacht werden. Es ist insbesondere möglich, die Bauhöhe der Kochfelder 2 zu reduzieren. Sie kann insbesondere höchstens 10 cm, insbesondere höchstens 6 cm, insbesondere höchstens 5 cm, insbesondere höchstens 4 cm, insbesondere höchstens 3 cm, insbesondere höchstens 2 cm betragen.

Weiter umfasst das Kochfeld-Abzug-System 1 einen Muldenlüfter 4. Der Muldenlüfter 4 bildet eine Einrichtung zum Abzug von Kochdünsten.

Bei der in der Fig. 2 dargestellten Alternative ist der Muldenlüfter 4 zwischen den beiden Kochfeldern 2 angeordnet. Er kann auch seitlich der Kochfelder 2 oder im Bereich hinter den Kochfeldern 2 angeordnet sein.

Der Muldenlüfter 4 weist eine Kochdunst-Eintrittsöffnung 5 auf. Bei der dargestellten Alternative ist die Kochdunst-Eintrittsöffnung 5 länglich, insbesondere rechteckig ausgebildet. Die Kochdunst-Eintrittsöffnung 5 weist insbesondere ein Aspektverhältnis von mindestens 2:1, insbesondere mindestens 3:1, insbesondere mindestens 5:1, insbesondere mindestens 10:1 auf. Üblicherweise beträgt das Aspektverhältnis der Kochdunst-Eintrittsöffnung 5 höchstens 100:1, insbesondere höchstens 50:1.

Die Kochdunst-Eintrittsöffnung 5 kann auch rund, insbesondere kreisförmig ausgebildet sein.

Es können auch mehrere Kochdunst-Eintrittsöffnungen 5 vorgesehen sein. Es ist insbesondere möglich, zwei oder mehr Kochdunst-Eintrittsöffnungen 5, insbesondere schlitzförmige Kochdunst-Eintrittsöffnungen 5, vorzusehen. Diese können insbesondere parallel zueinander ausgerichtet sein.

Die Kochdunst-Eintrittsöffnung 5 ist insbesondere mittels eines Verschlusselements 6 reversibel verschließbar. Im Falle von mehreren Kochdunst-Eintrittsöffnungen 5 können diese jeweils separat, d. h. unabhängig voneinander, mittels Verschlusselementen 6 reversibel verschließbar sein.

Zur Bedienung des Muldenlüfters 4 ist ein weiterer Bedienknebel 3 vorgesehen. Eine Bedienung mittels eines berührungsempfindlichen Sensors ist ebenso möglich.

Der Muldenlüfter 4 ist insbesondere im Bereich einer Kochfeldebene 8 angeordnet. Er dient zum Abzug von Kochdünsten aus dem Bereich oberhalb der Kochfeldebene 8 in einen Bereich unterhalb der Kochfeldebene 8. Er wird daher auch als Downdraft-System (Abzug nach unten) bezeichnet.

Die Kochdunst-Eintrittsöffnung 5 ist vorzugsweise ortsfest relativ zur Kochfeldebene 8 angeordnet.

Gemäß einer in den Figuren nicht dargestellten Alternative ist der Bereich des Muldenlüfters 4 mit der Kochdunst-Eintrittsöffnung 5 in Richtung senkrecht zur Kochfeldebene 8 verlagerbar.

Prinzipiell kann das Kochfeld-Abzug-System 1 auch eine Dunstabzugshaube umfassen.

Das Kochfeldsystem 1 kann als Montageeinheit ausgebildet sein. In diesem Fall sind ein oder mehrere Kochfelder 2 mit einem oder mehreren Muldenlüftern 4 in ein einziges System integriert. Sie sind insbesondere in einem gemeinsamen Gehäuse angeordnet. Dieses muss zur Montage lediglich in eine Aussparung in einer Arbeitsplatte 9 eingesetzt werden.

Im Bereich unterhalb des Kochfeldsystems 1 können Fächer, insbesondere Schubladen 10 eines Küchenunterschranks 11 im Wesentlichen ohne Einschränkung genutzt werden.

Das Kochfeldsystem 1 ist modular ausgebildet. In diesem Fall sind im Wesentlichen frei wählbare Kochfelder 2 flexibel mit einem oder mehreren der Muldenlüfter 4 kombinierbar. Hierbei sind insbesondere sämtliche der Kochfelder 2 mit nachfolgend noch näher beschriebenen Bedienknebeln 3 bedienbar, das heißt steuerbar. Auch der oder die Muldenlüfter 4 können mittels Bedienknebeln 3 bedienbar, das heißt steuerbar sein.

Die Bedienknebel 3 sind ebenfalls modular ausgebildet. Sie sind jeweils über eine Schnittstelle 12 mit einem der Kochfelder 2 und/oder dem Muldenlüfter 4 verbunden. Sie stehen insbesondere in Signalverbindung mit einem der mehreren der Kochfelder 2 und/oder der Muldenlüfter 4.

Die Bedienknebel 3 sind insbesondere standardisiert ausgebildet. Hierunter sei verstanden, dass derselbe Bedienknebel 3 zur Bedienung unterschiedlicher Kochfelder 2 und/oder Muldenlüfter 4 geeignet ist. Wie nachfolgend noch näher beschrieben wird, sind die Bedienknebel 3 selbstkonfigurierend ausgebildet. Hierunter sei verstanden, dass sie beim Anschluss eines der Kochfelder 2 und/oder der Muldenlüfter 4 automatisch erkennen, um welches Kücheneinbaugerät es sich hierbei handelt und ihre Funktionalität entsprechend angepasst wird.

Durch einen derartigen einheitlichen, standardisierten Aufbau der Bedienknebel 3 wird deren Herstellung erleichtert. Außerdem ermöglicht dies eine einfache Austauschbarkeit der Bedienknebel 3. Schließlich wird hierdurch die Montage des Kochfeld-Abzug-Systems 1 erleichtert.

Im Folgenden werden unter Bezugnahme auf die Fig. 2 einige Aspekte des äußeren Aufbaus der Bedienknebel 3 sowie deren Anordnung in einer Möbelfront 13 des Küchenunterschranks 11 beschrieben.

Der Bedienknebel 3 umfasst ein Zentralstück 14 und ein auf diesem angeordnetes Bedienelement. Das Bedienelement ist verdrehbar auf dem Zentralstück 14 gelagert. Es ist insbesondere um eine zentrale Längsachse 15 verdrehbar gelagert.

Das Bedienelement ist insbesondere als Bedienring, welcher auch als Knebelring 18 bezeichnet wird, ausgebildet.

Das Bedienelement ist vom Zentralstück 14 abnehmbar. Zur spielfreien Anordnung des Bedienelements auf dem Zentralstück 14 sind ein oder mehrere Druckstücke 16 vorgesehen. Hierbei handelt es sich insbesondere um federnde Druckstücke 16. Diese stehen in Radialrichtung zur Längsachse 15 etwas über eine Außenkontur 17 des Zentralstücks 14 über. Die Außenkontur 17 ist leicht konisch ausgebildet. Sie kann auch kreiszylindermantelförmig ausgebildet sein.

Es ist insbesondere ein Druckstück 16 zur Vorgabe bestimmter Rastpositionen des Knebelrings 18 vorgesehen.

Durch Anordnung von mindestens drei gleichmäßig über den Umfang des Zentralstücks 14 verteilte Druckstücke 16 lässt sich eine definierte Abzugskraft zur Abnahme des Knebelrings 18 vom Zentralstück 14 erreichen.

Das in den Figuren dargestellte Design des Knebelrings 18 ist nicht einschränkend zu verstehen. Der Knebelring 18 kann eine glatte Oberfläche aufweisen. Er kann auch eine strukturierte Oberfläche aufweisen. Er kann auch mit einer oder mehreren Markierungen 19 versehen sein.

Das Zentralstück 14 umschließt einen Aufnahmeraum 20. Es umschließt den Aufnahmeraum 20 insbesondere in Radialrichtung, das heißt in Richtung senkrecht zur Längsachse 15.

Das Zentralstück 14 ist insbesondere aus Kunststoff, beispielsweise aus PC-ABS.

Der Knebelring 18 ist vorzugsweise aus Metall, insbesondere aus Edelstahl. Es kann sich insbesondere um Edelstahl mit der Werkstoffnummer 1.4301 oder 1.4305 handeln. Andere Materialien sind ebenso möglich. Der Knebelring 18 kann insbesondere auch aus einem elektrisch isolierenden Material sein.

Das Zentralstück 14 ist mehrteilig ausgebildet. Es weist insbesondere einen vorderen Teil 29 und einen hinteren Teil 30 auf.

Der vordere Teil 29 steht im eingebauten Zustand des Bedienknebels 3 nach vorne über die Möbelfront 13 über.

Der hintere Teil 30 ist im eingebauten Zustand des Bedienknebels 3 in der Aussparung 24 der Möbelfront 13 angeordnet. Er steht in Richtung der Längsachse 15 nach hinten über die Möbelfront 13 über.

Der hintere Teil 30 des Zentralstücks 14 ist öffenbar, insbesondere aufklappbar. Er umfasst insbesondere zwei Halbschalen, welche über Filmscharniere 31 miteinander verbunden sind.

Durch die Aufklappbarkeit des hinteren Teils 30 des Zentralstücks 14 wird eine Anordnung von elektrischen und/oder elektronischen Bauteilen im Aufnahmeraum 20 erleichtert.

Das Zentralstück 14 bildet eine Einbaudose zum Einbau des Bedienknebels 3 in die Möbelfront 13. Hierfür ist auf der Außenseite des Zentralstücks 14 ein Außengewindestegabschnitt 21 vorgesehen. Der Außengewindestegabschnitt 21 erstreckt sich in Richtung der Längsachse 15 über eine Anpassstrecke sa. Die Anpassstrecke sa hat insbesondere eine Länge in Richtung der Längsachse 15 im Bereich von 10 mm bis 60 mm.

Wie in der Fig. 2 dargestellt ist, sind auf dem Zentralstück 14 vorzugsweise jeweils zwei umfangsseitig beabstandet zueinander angeordnete Außengewindestegabschnitte 21 ausgebildet. Diese bilden zusammen ein Außengewinde.

Komplementär zu dem Außengewinde ist ein Innengewinde mit Innengewindestegabschnitten 22 in einem als Überwurfmutter 23 ausgebildeten Fixiermittel angeordnet. Die Überwurfmutter 23 ist somit auf das Außengewinde des Zentralstücks 14 aufschraubbar. Das Zentralstück 14 lässt sich hierdurch auf einfache Weise in einer Aussparung 24 in der Möbelfront 13 fixieren. Aufgrund der Anpassstrecke sa lässt sich das Zentralstück 14 und damit der Bedienknebel 3 insbesondere sehr einfach in Möbelfronten 13 mit unterschiedlichen Dicken d anordnen.

Im Bereich der Vorderseite der Möbelfront 13 kann zwischen dem Zentralstück 14 und der Möbelfront 13 noch ein Distanz- oder Dichtungsring 25 angeordnet werden. Hierauf kann auch verzichtet werden.

Die Stege der Außengewindestegabschnitte 21 weisen jeweils eine Abflachung 26 auf. Die Abflachungen 26 ermöglichen eine Aufklappbarkeit des hinteren Teils 30 des Zentralstücks 14.

Eine Abflachung 27 kann im Bereich eines Anlagerings 28 vorgesehen sein. Der Anlagering 28 dient als Abstützvorsprung, mittels welchem sich das Zentralstück 14 an der Möbelfront 13 abstützt. Der Anlagering 28 weist eine oder mehrere Abflachungen 27 auf. Die Abflachungen 27 dienen insbesondere als Anlagekante zum Anlegen einer Wasserwaage. Dies erleichtert das präzise Ausrichten des Bedienknebels 3 in der Möbelfront 13.

Gemäß einer vorteilhaften, in den Figuren nicht dargestellten Alternative kann der Anlagering 28 sechseckig oder achteckig ausgebildet sein.

Im Folgenden werden unter Bezugnahme auf die Fig. 3 und 4 weitere Details des Bedienknebels 3 beschrieben. Im Aufnahmeraum 20 ist eine Leiterplatte 32 angeordnet. Die Leiterplatte 32 umfasst eine Steuerelektronik einer Steuerungs-Einrichtung zur Steuerung und Bedienung der Kochfelder 2 und/oder der Muldenlüfter 4.

Die Leiterplatte 32 ist insbesondere horizontal im Aufnahmeraum 20 angeordnet.

Sie weist an ihrem rückseitigen Ende die Schnittstelle 12 auf oder ist in signalübertragender Weise mit dieser verbunden.

An die Schnittstelle 12 ist, wie in der Fig. 3 schematisch angedeutet, mittels eines Steckers 33 ein Verbindungskabel 34 angeschlossen.

Gemäß einer Alternative kann zusätzlich oder alternativ zur Schnittstelle 12 eine Sendeeinrichtung zur drahtlosen Übertragung von Signalen, insbesondere Steuersignalen, vom Bedienknebel 3 zu einem oder mehreren der Kochfelder 2 und/oder einem der mehreren der Muldenlüfter 4 vorgesehen sein. Eine derartige Sende-Einrichtung ist vorzugsweise im rückwärtigen Teil des Zentralstücks 14 angeordnet. Mittels einer entsprechenden Sende-Einrichtung wird die Anordnung des Bedienknebels 3 noch flexibler. Außerdem wird hierdurch die Verbindung des Bedienknebels 3 mit einem der Kochfelder 2 und/oder einem der Muldenlüfter 4 weiter vereinfacht.

Die Leiterplatte 32 ist über eine weitere Schnittstelle 35, insbesondere in Form einer Randkarten-Schnittstelle, mit der sogenannten Front-Platine verbunden. Auf dieser Platine sind nachfolgend noch näher beschriebene Sensoren und Leuchtmittel, insbesondere LEDs platziert.

Der Knebelring 18 ist um die Längsachse 15 verdrehbar gelagert. Die Verdrehposition des Knebelrings 18 ist über mindestens einen Positionssensor erfassbar. Als Positionssensor kann insbesondere ein Hallsensor 36 dienen. Der Hallsensor 36 ist im Aufnahmeraum 20 des Zentralstücks 14 angeordnet. Er kann insbesondere auf einer Leiterplatte im vorderen Teil 29 des Zentralstücks 14 angeordnet sein.

Zur Wechselwirkung mit dem Hallsensor 36 sind im Knebelring 18 Magnete 37 angeordnet. Die Anzahl der Magnete 37 beträgt insbesondere mindestens drei, insbesondere mindestens fünf, insbesondere mindestens acht, insbesondere mindestens zwölf. Eine andere Anzahl von Magneten 37 ist ebenso möglich. Die Anzahl der Hallsensoren 36 beträgt insbesondere mindestens drei, insbesondere mindestens fünf, insbesondere mindestens acht, insbesondere mindestens zwölf. Sie beträgt insbesondere höchstens 30, insbesondere höchstens 20, insbesondere höchstens 15. Eine andere Anzahl von Hallsensoren 36 ist ebenso möglich. Die Hallsensoren 36 können insbesondere im Wesentlichen gleichmäßig über den Umfang des Zentralstücks 14 verteilt angeordnet sein.

Im vorderen Teil 29 des Zentralstücks 14 ist eine Anzeige-Einrichtung angeordnet. Die Anzeige-Einrichtung umfasst eine Mehrzahl von Licht-Austrittsöffnungen 38. Die Licht-Austrittsöffnungen 38 sind über röhrenartige Hohlräume 39 oder Lichtleiter mit Licht, welches von einer Strahlungsquelle, insbesondere in Form einer LED 40, emittiert wird, mit Licht beaufschlagbar.

Die Licht-Austrittsöffnungen 38 können als Mikrobohrungen, insbesondere als Laserbohrungen, in eine vordere Abdeckung 41 des Zentralstücks 40 eingebracht sein. Die vordere Abdeckung 41 wird auch als Overlay bezeichnet. Die vordere Abdeckung 41 kann insbesondere aus demselben Material wie der Knebelring 18 sein. Sie ist insbesondere mit einer Beschichtung versehen. Als Beschichtung dient insbesondere ein Lack, insbesondere ein Lack gegen Fingerabdrücke.

Die Licht-Austrittsöffnungen 38 können an ihrer Vorderseite, das heißt in dem von vorne sichtbaren Bereich, einen Durchmesser im Bereich von 10 µm bis 100 µm, insbesondere im Bereich von 20 µm bis 50 µm, insbesondere von weniger als 30 µm aufweisen. Sie können auf ihrer dem Aufnahmeraum 20 zugewandten Rückseite einen Durchmesser im Bereich von 10 µm bis 1 mm, insbesondere im Bereich von 30 µm bis 200 µm, insbesondere von mindestens 50 µm aufweisen.

Die Licht-Austrittsöffnungen 38 können mittels eines transparenten Vergussmaterials vergossen, das heißt geschlossen sein. Hierdurch kann ein Eindringen von Schmutz in den Aufnahmeraum 20 durch die Licht-Austrittsöffnungen 38 verhindert werden.

Die Licht-Austrittsöffnungen 38 und/oder die Hohlräume 39 können schräg nach oben verlaufend orientiert sein. Hierdurch kann erreicht werden, dass die Anzeige-Einrichtung von schräg oben sichtbar ist, während sie direkt von vorne unsichtbar oder zumindest im Wesentlichen unsichtbar ist.

Das Overlay mit den Licht-Austrittsöffnungen kann auch - insbesondere ganzflächig - mit einer metallischen Beschichtung versehen sein, welche so dünn ist, dass Licht von den LEDs durchgelassen wird. Die Beschichtung weist für die von den LEDs emittierte Strahlung einen Transmissionsgrad von mindestens 30%, insbesondere mindestens 50%, insbesondere mindestens 70%, insbesondere mindestens 80% auf. Unter dieser Beschichtung sind die Licht-Austrittsöffnungen 38 und/oder die Hohlräume 39 unsichtbar. Die Beschichtung kann eine Metalloxidschicht umfassen. Sie kann insbesondere einen Einwegspiegel bilden.

Die vordere Abdeckung 41 bildet ein Bedienfeld, welches an eine berührungsempfindliche Sensor-Einrichtung gekoppelt ist. Der Bedienknebel 3 weist somit eine sogenannte Touch-Funktionalität auf. Die vordere Abdeckung 41 ist als sogenannter Touchscreen (berührungsempfindlicher Bildschirm) ausgebildet . In diesem Fall kann auf die Licht-Austrittsöffnungen 38 auch verzichtet werden.

Die Steuerelektronik für den Touchscreen kann auf einer Leiterplatte 43 angeordnet sein. Die Leiterplatte 43 ist über die Randkartenschnittstelle 35 mit der Leiterplatte 32 verbunden. Die Leiterplatte 43 ist insbesondere vertikal im Aufnahmeraum 20 angeordnet.

Durch Berührung der vorderen Abdeckung 41 können bestimmte Funktionen der Kochfelder 2 und/oder der Muldenlüfter 4 gesteuert werden.

Der Touchscreen kann resistiv, kapazitiv oder induktiv ausgebildet sein.

Der Knebelring 18 ist beabstandet zur vorderen Abdeckung 41 angeordnet.

Zwischen dem Knebelring 18 und der vorderen Abdeckung 41 ist insbesondere ein Spalt 42 vorgesehen. Der Spalt 42 dient der Erzeugung einer Anti-Kapillarwirkung. Er verhindert, dass Feuchtigkeit eine elektrische Verbindung zwischen der vorderen Abdeckung 41 und dem Knebelring 18 herstellt.

Gemäß einer Alternative ist bei dem Bedienknebel 3 im Zentralbereich hinter der vorderen Abdeckung 41 ein berührungs- oder druckempfindlicher Sensor, insbesondere in Form eines Piezosensors oder eines kapazitiven Sensors, angeordnet.

## Patentansprüche

1. Vorrichtung (3) zur Bedienung eines Kücheneinbaugerätes (2, 4) mit
1.1. einem Zentralstück (14),
1.2. einem auf dem Zentralstück (14) verdrehbar gelagerten Bedienelement (18),
1.3. mindestens einem Positionssensor (36), welcher zur Erfassung einer Verdrehposition des Bedienelements (18) ausgebildet ist,
1.4. mindestens einem berührungs- und/oder druckempfindlichen Sensor,
1.5. wobei das Zentralstück (14) zur flexiblen Anordnung in einer Möbelfront (13) oder in einer Küchenarbeitsplatte (9) durch eine Einbaudose mit einem Installationsaufnahmeraum gebildet wird,
1.6. wobei das Zentralstück (14) eine vordere Abdeckung (41) aufweist, welche ein Bedienfeld bildet, mit welchem der mindestens eine berührungs- und/oder druckempfindliche Sensor in Signalverbindung steht, wobei das Bedienfeld als berührungsempfindlicher Bildschirm ausgebildet ist, und
1.7. wobei das Bedienelement (18) ringförmig ausgebildet ist und das Bedienfeld umfangsseitig von dem Bedienelement (18) umgeben ist.

2. Vorrichtung (3) gemäß Anspruch 1,
**dadurch gekennzeichnet, dass** das Zentralstück (14) ein Durchführ- und/oder Fixiermittel zur Anordnung der Vorrichtung (3) in einem Möbelstück bildet.

3. Vorrichtung (3) gemäß einem der vorhergehenden Ansprüche, **dadurch gekennzeichnet, dass** das verdrehbar gelagerte Bedienelement (18) vom Zentralstück (14) abnehmbar ist.

4. Vorrichtung (3) gemäß Anspruch 3, **dadurch gekennzeichnet dass** die Abnehmbarkeit des Bedienelements (18) als Kindersicherung dient

5. Vorrichtung (3) gemäß einem der vorhergehenden Ansprüche, **gekennzeichnet durch** eine Schnittstellen-Einrichtung (12) zur signalübertragenden Verbindung mit einem Kochfeld (2) und/oder einer Dunstabzugsvorrichtung (4).

6. Vorrichtung (3) gemäß einem der vorhergehenden Ansprüche, **gekennzeichnet durch** eine Anzeige-Einrichtung zur Anzeige mindestens eines Betriebsparameters zur Bedienung des Kücheneinbaugeräts.

7. Kochfeld-Vorrichtung umfassend
7.1.mindestens ein Kochfeld (2) und
7 .2.eine Vorrichtung (3) gemäß einem der vorhergehenden Ansprüche zur Bedienung des mindestens einen Kochfeldes (2).

8. Kochfeld-Abzugs-System (1) umfassend
8 .1. ein Kücheneinbaugerät mit mindestens einem Kochfeld (2) und/oder mindestens einer Abzugseinrichtung (4) zum Abzug von Kochdünsten und
8 .2. mindestens eine Vorrichtung (3) gemäß einem der vorhergehenden Ansprüche zur Bedienung des Kücheneinbaugeräts.

9. Kochfeld-Abzugs-System (1) gemäß Anspruch 8, **gekennzeichnet durch** einen modularen Aufbau.

10. Kochfeld-Abzugs-System (1) gemäß einem der Ansprüche 8 bis 9, **dadurch gekennzeichnet, dass** das mindestens eine Kochfeld (2) austauschbar ist.

11. Kochfeld-Abzugs-System (1) gemäß einem der Ansprüche 8 bis 10 , mit einer Mehrzahl von Kochfeldern (2) und einer oder mehrere Abzugseinrichtungen (4) zum Abzug von Kochdünsten **dadurch gekennzeichnet, dass** jeweils eine der Vorrichtungen (3) zur Bedienung des Kücheneinbaugeräts mit jeweils einem der Kochfelder (2) und/oder mindestens einer Abzugseinrichtung (4) zum Abzug von Kochdünsten in Signalverbindung steht.

## Claims

1. A device (3) for operating a built-in kitchen appliance (2, 4) with
1.1. a central piece (14),
1.2. an operating element (18) mounted rotatably on the central piece (14),
1.3. at least one position sensor (36), which is designed for sensing a rotational position of the operating element (18),
1.4. at least one touch and/or pressure sensitive sensor,
1.5. wherein the central piece (14) is formed by a mounting box with an installation receiving space, for flexible arrangement in a front of a unit of furniture (13) or a kitchen worktop (9),
1.6. wherein the central piece (14) has a front covering (41), which forms an operating zone which is coupled to the at least one touch-sensitive and/or pressure-sensitive sensor, the operating zone being designed as a touch-sensitive screen, and
1.7. wherein the operating element (18) is designed in the form of a ring and the operating zone is circumferentially surrounded by the operating element (18).

2. A device (3) according to claim 1, **characterized in that** the central piece (14) forms a leading-through and/or fixing means for the arrangement of the device (3) in a piece of furniture.

3. A device (3) according to one of the preceding claims, **characterized in that** the rotatably mounted operating element (18) can be removed from the central piece (14).

4. A device (3) according to claim 3, **characterized in that** the removability of the operating element (18) serves for making it childproof.

5. A device (3) according to one of the preceding claims, **characterized by** an interface device (12) for the signal-transmitting connection to a hob (2) and/or an extractor fan device (4).

6. A device (3) according to one of the preceding claims, **characterized by** a display device for displaying at least one operating parameter for operating the built-in kitchen appliance.

7. A hob device comprising
7. 1.at least one hob (2) and
7.2. a device (3) according to one of the preceding claims for operating the at least one hob (2).

8. A hob extractor system (1) comprising
8.1. a built-in kitchen appliance with at least one hob (2) and/or at least one extractor device (4) for extracting cooking fumes, and
8.2. at least one device (3) according to one of the preceding claims for operating the built-in kitchen appliance.

9. A hob extractor system (1) according to claim 8, **characterized by** a modular structure.

10. A hob extractor system (1) according to one of claims 8 to 9, **characterized in that** the at least one hob (2) is exchangeable.

11. A hob extractor system (1) according to one of claims 8 to 10, with a plurality of hobs (2) and one or more extractor devices (4) for extracting cooking fumes, **characterized in that** one of the devices (3) for operating the built-in kitchen appliance in each case is in signal connection respectively with one of the hobs (2) and/or at least one extractor device (4) for extracting cooking fumes.

## Revendications

1. Dispositif (3) pour la commande d'un ustensile de cuisine encastrable (2, 4) avec
1.1. une pièce centrale (14),
1.2. un élément de commande (18) monté en rotation sur la pièce centrale (14),
1.3. au moins un capteur de position (36), qui est conçu pour détecter une position de rotation de l'élément de commande (18),
1.4. au moins un capteur sensible au toucher et/ou à la pression,
1.5. la pièce centrale (14) étant formée, pour une disposition flexible dans une façade de meuble (13) ou dans une plaque à travailler de cuisine (9), par une boîte d'encastrement avec un espace de réception d'installation,
1.6. la pièce centrale (14) présentant un couvercle avant (41), qui forme un panneau de commande avec lequel l'au moins un capteur sensible au toucher et/ou à la pression est en liaison de signalisation, le panneau de commande étant conçu comme un écran sensible au toucher, et
1.7. l'élément de commande (18) étant de forme annulaire et le panneau de commande étant entouré sur sa périphérie par l'élément de commande (18).

2. Dispositif (3) selon la revendication 1, **caractérisé en ce que** la pièce centrale (14) forme un moyen de passage à travers et/ou de fixation pour l'agencement du dispositif (3) dans un meuble.

3. Dispositif (3) selon l'une quelconque des revendications précédentes, **caractérisé en ce que** l'élément de commande (18), monté à pouvoir être tourné, peut être retiré de la pièce centrale (14).

4. Dispositif (3) selon la revendication 3, **caractérisé en ce que** le fait que l'élément de commande (18) peut être retiré sert de sécurité enfants.

5. Dispositif (3) selon l'une quelconque des revendications précédentes, **caractérisé par** un dispositif d'interface (12) pour la liaison de transmission de signaux avec une table de cuisson (2) et/ou un dispositif d'extraction de fumée (4).

6. Dispositif (3) selon l'une quelconque des revendications précédentes, **caractérisé par** un dispositif d'affichage pour afficher au moins un paramètre de fonctionnement pour la commande de l'ustensile de cuisine encastrable.

7. Dispositif de table de cuisson comprenant
7.1. au moins une table de cuisson (2) et
7.2. un dispositif (3) selon l'une quelconque des revendications précédentes pour la commande de ladite au moins une table de cuisson (2).

8. Système d'extraction de table de cuisson (1) comprenant
8.1. un ustensile de cuisine encastrable avec au moins une table de cuisson (2) et/ou au moins un dispositif d'extraction (4) pour évacuer les vapeurs de cuisson et
8.2. au moins un dispositif (3) selon l'une quelconque des revendications précédentes pour la commande de l'ustensile de cuisine encastrable.

9. Système d'extraction de table de cuisson (1) selon la revendication 8, **caractérisé par** une structure modulaire.

10. Système d'extraction de table de cuisson (1) selon l'une quelconque des revendications 8 à 9, **caractérisé en ce que** ladite au moins une table de cuisson (2) est interchangeable.

11. Système d'extraction de table de cuisson (1) selon l'une quelconque des revendications 8 à 10, avec une pluralité de tables de cuisson (2) et un ou plusieurs dispositifs d'extraction (4) pour évacuer des vapeurs de cuisson, **caractérisé en ce que** respectivement l'un des dispositifs (3) pour la commande de l'ustensile de cuisine encastrable est en liaison de signalisation avec respectivement l'une des tables de cuisson (2) et/ou au moins un dispositif d'extraction (4) pour évacuer des vapeurs de cuisson.
